# EUROPÄISCHE PATENTANMELDUNG

(11) **EP 0 793 301 A1**
(43) Veröffentlichungstag der Anmeldung: **03.09.1997**
(21) Anmeldenummer: 97103286.7
(22) Anmeldetag: 27.02.1997
(51) Int. Cl.: H01R 13/115

(54) **Flachfederkontakt**

(30) Priorität: 28.02.1996 DE 19607525
(71) Anmelder: SIEMENS AKTIENGESELLSCHAFT, 80333 München (DE)
(72) Erfinder: Birnbaum, Roland, Dipl.-Ing. (FH), 73433 Aalen (DE)

(57) **Zusammenfassung**

Die Erfindung betrifft einen Flachfeder-Kontakt (10) mit einem kastenförmigen Steckkontaktgehäuse (12) mit einer aus lamellenförmigen oberen und unteren Kontaktschenkeln (14, 16) gebildeten Grundfeder, welche Kontaktschenkel (14, 16) am Steckkontaktgehäuse (12) im Abstand zueinander gegenüberliegend angeordnet und sich mit ihren zueinander konvergierend ausgebildeten, mit Aufnahmelippen (15) versehenen freien Enden federnd aneinander beziehungsweise an einen dazwischen eingeführten Messerkontakt anlegen, sowie mit einer Überfeder und mit Aufnahmemitteln (18), zum Beispiel Crimp-Anschluß, für anzuschließende elektrische Leiter, wobei wenigstens einer der beiden Kontaktschenkel (14, 16) an den einander gegenüberliegenden Kontaktlamellen (20, 22, 32, 34) angeformte Distanzstücke (30, 31) aufweist, welche sich jeweils am gegenüberliegenden Kontaktschenkel (14, 16) mit Abstand abstützen.

## Beschreibung

Die Erfindung betrifft einen Flachfeder-Kontakt mit einem kastenförmigen Steckkontaktgehäuse mit einer aus lamellenförmigen oberen und unteren Kontaktschenkeln gebildeten Grundfeder, welche Kontaktschenkel am Steckkontaktgehäuse im Abstand zueinander gegenüberliegend angeordnet und sich mit ihren zueinander konvergierend ausgebildeten, mit Aufnahmelippen versehenen freien Enden federnd aneinander beziehungsweise an einen dazwischen eingeführten Messerkontakt anlegen, sowie mit einer Überfeder und mit Aufnahmemitteln für anzuschließende elektrische Leiter

Flachfeder-Kontakte zur Übertragung elektrischer Leistung oder elektrischer Signale sind allgemein bekannt. Sie sind üblicherweise als Blech-Stanz-Biegeteil gefertigt und besitzen ein kastenförmiges Kontaktgehäuse, an welchem ein Ende von Anschlußelementen für einen elektrischen Leiter gebildet ist und das andere Ende einander gegenüberliegende flache Kontaktfedern mit aufgebogenen freien Enden, die eine Aufnahmeöffnung bilden zur Aufnahme eines hierfür vorgesehenen flachen Gegenkontaktes aufweist.

Ein solcher als Doppelflachfederkontakt bezeichneter Kontakt mit paarweise vorgesehenen lamellenartigen Kontaktfedern und einem Crimp-Anschluß zur Aufnahme eines elektrischen Leiters ist aus dem deutschen Gebrauchsmuster DE 85 02 106 U1 bekannt geworden. Bei diesem bekannten Flachfederkontakt ist jeder Lamellenkontakt mit einer Überfeder versehen, welche die Kontaktkraft der Lamellenkontaktfedern verstärken soll und darüber hinaus deren Aufweitung im Betrieb verhindern soll.

Hierbei erfüllt die Erhöhung der Schließkraft der Kontaktfedern und damit deren Kontaktkraft zwar den angestrebten Zweck, doch führt die erhöhte Kontaktkraft zu einer erschwerten Handhabung dieser Steckverbinder, da trotz der vorhandenen Aufnahmelippen, welche das Ansetzen des betreffenden Gegenkontaktes begünstigen, das Einführen der jeweiligen Gegenkontakte aufgrund der erhöhten Schließkraft der zusätzlich beaufschlagten Federkontakte entsprechend erschwert ist.

Darüber hinaus kann es bei zu großen Fertigungstoleranzen bei der Fertigung der als Blech-Stanz-Biegeteil hergestellten Flachfederkontakte trotz der erhöhten Kontaktierungskraft leicht zu Kontaktierungsproblemen kommen, wenn die Kontaktflächen der einander gegenüber angeordneten flachen Kontaktfedern nicht parallel zueinander verlaufen, sondern ihr Abstand von einer Seite zur anderen divergiert. In derartigen Fällen wird nicht der gesamte vorhandene Kontaktierungsquerschnitt genutzt, sondern je nachdem, welche Ausmaße der keilförmige, quer zur Steckrichtung verlaufende Spalt zwischen den Kontaktschenkeln erreicht, beträgt die tatsächliche Kontaktfläche nur Bruchteile der vorgesehenen Kontaktfläche.

Eine ähnliche wie die zuvor beschriebene Ausführung eines Doppelflachfederkontakts ist aus dem deutschen Patent DE 32 48 078 C2 bekannt geworden. Hierbei hat zur Vermeidung der zuvor beschriebenen Schwierigkeiten jeder Lamellenkontakt einen einseitig zur Kontaktierungsseite hin gewölbten Querschnitt, so daß im Betrieb der eingeführte Gegenkontakt von der Wölbungsoberfläche kontaktiert wird.

Die Herstellung derartiger Kontakte mit einseitig gewölbten Kontaktlamellen ist aufwendig und erfordert eine präzise Fertigung. Dies ist sehr aufwendig und daher bei einer Massenfertigung unerwünscht.

Ausgehend von diesem Stand der Technik ist es Aufgabe der vorliegenden Erfindung, einen Flachfeder-Kontakt der eingangs genannten Art zu verbessern, so daß bei einfacher Konstruktion die Kontaktfeder eine definierte Voröffnung aufweist. Auch soll ein gleichmäßiger Kontaktdruck erreicht werden und eine kostengünstige Fertigung ohne Nachteil für die einwandfreie Funktion des Kontaktes ermöglicht sein.

Diese Aufgabe wird erfindungsgemäß durch die kennzeichnenden Merkmale des Patentanspruchs 1 gelöst. Weitere vorteilhafte Ausgestaltungen und Verbesserungen sind Gegenstand der Unteransprüche.

Gemäß der Erfindung ist zur Lösung der Aufgabe vorgesehen, daß wenigstens einer der oberen oder unteren Kontaktschenkel an den einander gegenüberliegenden Schenkelflächen angeformte Distanzstücke aufweisen, welche sich am gegenüberliegenden Kontaktschenkel abstützen. Hierdurch sind die einander gegenüberliegenden Schenkelflächen der Kontaktschenkel in einem durch das jeweilige Distanzstück definierten Abstand gehalten, so daß sich eine dementsprechende Voröffnung der Kontaktlamellen einstellt.

Vorteilhafterweise sind gemäß einer bevorzugten Ausführungsform die Distanzstücke als Lappen ausgebildet, die von den Kontaktschenkeln abgewinkelt sind und mit dem freien Ende sich an der gegenüberliegenden Kontaktlamelle anlegen.

In weiterer Ausgestaltung der Erfindung befinden sich die Lappen, die vorzugsweise Z-förmig abgewinkelt sind, an den Längsseiten der Kontaktfeder. Dabei weist jede Kontaktlamelle jeweils nur ein Distanzstück auf, während an der dem Distanzstück gegenüberliegenden Kontaktlamelle eine Stützfläche angeformt ist, an welcher sich das Distanzstück abstützt.

Eine vorteilhafte Weiterbildung der Erfindung zeichnet sich ferner dadurch aus, daß an einer der beiden Kontaktlamellen der erfindungsgemäßen Kontaktfeder zusätzlich in deren Mitte, das heißt bei halber Breite, ein Distanzstück angeordnet ist.

Dieses mittige Distanzstück ist ebenfalls als aus der Kontaktlamelle abgewinkelter Lappen ausgebildet, der sich an der gegenüberliegenden Kontaktlamelle in gleicher Weise wie die äußeren Distanzstücke abstützt und so die Öffnungsweite der Voröffnung der Kontaktlamellen vergleichmäßigt.

Gleichzeitig dient das mittige Distanzstück als Zentrierung für einen in die Kontaktfeder einzuführenden messerartigen Gegenkontakt, der im Bereich des Distanzstückes eine längliche, zu seiner Längsachse parallel verlaufende Ausnehmung aufweist, in welche das mittige Distanzstück eingreift.

Entsprechend der Erfindung sind die Kontaktschenkel mit Hilfe der Distanzstücke zur Voröffnung der Kontaktlamellen auf Abstand gehalten, vorzugsweise auf einen Abstand zwischen 0,25 und 0,6 mm, insbesondere auf einen Abstand von 0,43 mm, der zwischen den Kontaktschenkeln beziehungsweise zwischen deren Kontaktlamellen besteht.

Entsprechend einer Weiterbildung der Erfindung dienen die an den äußeren Kontaktlamellen der oberen und/oder der unteren Kontaktschenkel angeformten Distanzstücke gleichzeitig auch als Seitenführungen, welche an der von den Kontaktlamellen gebildeten Kontaktfläche jeweils zur Seite hin einen Anschlag für einzuführende Gegenkontaktstücke bilden.

Ferner dient das an einer der mittleren Kontaktlamellen der oberen und/oder der unteren Kontaktschenkel angeformte Distanzstück vorteilhafterweise als Zentrierung für ein einzuführendes Gegenkontaktstück.

Gemäß einer weiteren vorteilhaften Ausgestaltung der Erfindung sind die Kontaktlamellen darüber hinaus mit örtlichen Auswölbungen versehen, welche sich in Ruhestellung entsprechend der vorerwähnten Voröffnung der Kontaktlamellen jeweils im Abstand zum gegenüber befindlichen Kontaktschenkel befinden.

Diese Auswölbungen sind vorzugsweise kalottenförmig in die Lamellen eingeprägt, so daß jede Kontaktlamelle einen definierten Auflage- oder Kontaktierungspunkt für den einzuführenden messerartigen Gegenkontakt besitzt, unabhängig von einer möglichen Schrägstellung der betreffenden Kontaktlamelle. Hierdurch ist auf einfache Weise jederzeit eine einwandfreie Kontaktierung mit dem Gegenkontakt gewährleistet.

Gemäß einer bevorzugten Ausführungsform der Erfindung sind die Auswölbungen im Abstand zur Stirnkante der Kontaktlamellen angeordnet. Ihre Höhe kann gleich oder geringer sein als die Dicke der jeweiligen bestimmungsgemäßen Gegenkontakte. Das Einführen der Gegenkontakte ist durch die erwähnten, an den Kontaktschenkeln angeordneten Distanzstücke erleichtert, da diese die gewünschte Voröffnung der Kontaktschenkel hervorrufen.

In Weiterbildung der Erfindung kann vorgesehen sein, daß die Auswölbungen an den Kontaktlamellen an den gegenüber befindlichen Kontaktschenkeln jeweils lagegleich angeordnet sind, so daß die Auswölbungen einander gegenüber liegen.

Gemäß einer vorteilhaften Ausführungsvariante der Erfindung sind jeweils vier, nämlich zwei mittlere und zwei äußere Kontaktlamellen vorgesehen mit dazwischen angeordneten Trennfugen, wobei die jeweils benachbarten äußeren und inneren Kontaktlamellen U-förmig mit steckseitig offenen Trennfugen gestaltet sein können mit an dem der Steckseite abgewandten rückwärtigen Ende angeordneten Querstegen zur Verbindung der Kontaktlamellen.

Eine bevorzugte Ausgestaltung der Erfindung sieht vor, daß die Fugenbreite der Trennfuge zwischen den mittleren Kontaktlamellen des oberen Kontaktschenkels geringer ist als die Fugenbreite der Trennfuge jeweils zwischen den mittleren und den äußeren Kontaktlamellen, während die mittlere Trennfuge im unteren Kontaktschenkel breiter ist als die im oberen Kontaktschenkel.

Entsprechend einer weiteren Ausgestaltung der Erfindung können jeweils benachbarte Kontaktlamellen eines Kontaktschenkels mittels eines Verbindungssteges miteinander verbunden sein. Dabei ist der Verbindungssteg vorzugsweise jeweils am Ende der Kontaktlamellen angeordnet.

Insbesondere der Verbindungssteg der mittleren Kontaktlamellen der unteren Kontaktschenkel kann hierbei vorteilhafterweise mit der Stirnkante der Kontaktlamellen abschließen.

Eine weitere günstige Ausgestaltung der Erfindung sieht vor, daß der an der Steckseite vorgesehene Verbindungssteg der mittleren Kontaktlamellen der unteren Kontaktschenkel bogenförmig gekrümmt ist, während die übrigen rückwärtigen Verbindungsstege der inneren oder mittleren Kontaktlamellen mit den äußeren Kontaktlamellen der Kontaktschenkel jeweils eben ausgebildet sind.

Dabei ist vorzugsweise vorgesehen, daß sämtliche Verbindungsstege der Kontaktlamellen einstückig an diese angeformt sind.

Im Hinblick auf eine gleichermaßen einfache und störungsfreie Fertigung sowie auf eine zuverlässige Funktion ist der Flachfeder-Kontakt gemäß der Erfindung und ihren Ausgestaltungen und Weiterbildungen als Stanzbiegeteil aus elektrisch leitfähigem Flachmaterial gefertigt. Hierbei sind die äußeren Kontaktlamellen jeweils einstückig mit dem kastenförmigen Steckkontaktgehäuse verbunden, und der Abstand zwischen den Kontaktschenkeln ist seitlich von Seitenwänden des Steckkontaktgehäuses überbrückt.

Diese und weitere vorteilhafte Ausgestaltungen und Verbesserungen der Erfindung sind Gegenstand der Unteransprüche.

Anhand eines in der schematischen Zeichnung dargestellten Ausführungsbeispiels sollen die Erfindung, vorteilhafte Ausgestaltungen und Verbesserungen der Erfindung sowie besondere Vorteile der Erfindung näher erläutert und beschrieben werden.

Es zeigen:
Fig. 1 eine Draufsicht auf die oberen Kontaktschenkel eines erfindungsgemäßen Flachfederkontakts;
Fig. 2 eine Seitenansicht der Anordnung gemäß Fig. 1;
Fig. 3 eine Teilschnittansicht eines erfindungsgemäßen Flachfederkontakts mit Sichtbarmachung der unteren Kontaktschenkel in Draufsicht,
Fig. 4a eine Ausführungsform eines Kontaktmessers zum Einsatz in eine Anordnung gemäß Fig. 1 bis 3 und
Fig. 4b einen Querschnitt durch das Kontaktmesser gemäß Fig. 4a entlang Schnittlinie IV-IV;
Fig. 5 einen Teillängsschnitt durch einen erfindungsgemäßen Flachfederkontakt entlang der Schnittlinie V-V in Fig. 1 mit Sichtbarmachung eines mittleren Distanzstücks.

In Fig. 1 ist ein erfindungsgemäßer Flachfeder-Kontakt 10 in Draufsicht mit einem kastenförmigen Kontaktgehäuse 12 mit steckkontaktseitig angeformten Kontaktschenkeln 14, 16, welche steckseitig jeweils mit Aufnahmelippen 15 versehen sind, und mit einer an der Gegenseite anschließenden, in bekannter Weise als Crimp-Kontakt ausgebildeten Leiterverbindung 18 für einen anzuschließenden, hier nicht gezeigten elektrischen Leiter gezeigt, der als Steckverbinder vorzugsweise für Niederspannungs-Steckverbindungen dient.

In der Darstellung gemäß Fig. 1 sind nur die oberen Kontaktschenkel 14 erkennbar, während in der in Fig. 2 gezeigten Seitenansicht des erfindungsgemäßen Flachfeder-Kontakts 10 und in der in Fig. 3 gezeigten Teilschnitt-Ansicht auch die unteren Kontaktschenkel 16 sowie deren Voröffnung 15 zu erkennen sind.

Die Erfindung zielt vornehmlich auf die Ausgestaltung der Kontaktschenkel 14, 16, sowie auf deren Voröffnung 15, so daß im weiteren insbesondere hierauf eingegangen werden soll.

Aus Fig. 1 ist ersichtlich, daß die oberen Kontaktschenkel 14 aus paarweise gestalteten inneren Kontaktlamellen 20 und äußeren Kontaktlamellen 22 gebildet sind, wobei die äußeren Kontaktlamellen 22 jeweils seitlich einstückig mit dem Kontaktgehäuse 12 verbunden sind. Die äußeren und inneren Kontaktlamellen 20, 22 der oberen Kontaktschenkel 14 bilden in Draufsicht jeweils ein zur Steckseite hin offenes U, wobei die inneren Kontaktlamellen 20 mittels eines breiten Quersteges 24 mit den äußeren Kontaktlamellen 22 verbunden sind. Zwischen den inneren Kontaktlamellen 20 befindet sich eine Trennfuge 26, deren Breite geringer ist als der Abstand der inneren Kontaktlamellen 20 von den äußeren Kontaktlamellen 22.

Diese Ausgestaltung bietet den Vorteil außergewöhnlicher Flexibilität der Kontaktlamellen 20, 22 des oberen Kontaktschenkels 14, so daß praktisch jeder eingeführte messerartige Gegenkontakt sicher kontaktiert wird.

Um die Kontaktierungssicherheit zu erhöhen, sind in den Kontaktlamellen 20, 22 jeweils örtliche Auswölbungen 28 eingeprägt, die vorzugsweise kalottenförmig ausgebildet sind und aus der Kontierungsfläche der Kontaktlamellen erhaben hervortreten und so einen definierten Anlagepunkt für den jeweiligen Gegenkontakt bilden.

Die Herstellung der Auswölbungen ist im Zuge der Fertigung des aus Flachmaterial, vorzugsweise Blech aus elektrische leitfähigem Material, als Stanz-Biege-Preßteil vorgesehenen Flachfeder-Kontaktes 10 unproblematisch, da die Auswölbungen 28 anders als bei Kontaktlamellen mit einem Wölbquerschnitt zum Beispiel bereits beim Ausstanzen des Blechvorprodukts jeweils durch einen entsprechenden Prägestempel erzeugt werden können.

Zur Einstellung der erfindungsgemäß vorgesehenen Voröffnung der Kontaktschenkel 14, 16 dienen beiderseits an den Längsseiten des unteren Kontaktschenkels 16 angeformte Distanzstücke 30, welche in Fig. 1 lediglich mit gestrichelten Linien angedeutet sind. Sie sind als etwa Z-förmig abgewinkelte Lappen ausgebildet, die sich mit ihrem freien Ende an zugeordneten Stützflächen 23 an der oberen Kontaktlamelle 22 abstützen.

Die in Fig. 2 gezeigte Seitenansicht des Flachfeder-Kontakts 10 gemäß Fig. 1 läßt eines der sogenannten Distanzstücke 30, welches in den äußeren Kontaktlamellen 32 des unteren Kontaktschenkels 16 angeformt ist, von der Seite erkennen. Diese Distanzstücke 30 dienen, wie die Bezeichnung erkennen läßt, einerseits der Einstellung eines Abstandes zwischen den Kontaktschenkeln 14, 16 entsprechend der erfindungsgemäßen Voröffnung 15 und andererseits der Führung und insbesondere der seitlichen Begrenzung für die jeweiligen Gegenkontakte, von denen einer beispielhaft in Fig. 4a und 4b gezeigt ist.

In Fig. 3 ist im Teilschnitt der untere Kontaktschenkel 16 des erfindungsgemäßen Flachfeder-Kontakts 10 gemäß Fig. 1 zu erkennen. Auch hier bilden innere Kontaktlamellen 32 und äußere Kontaktlamellen 34 den Kontaktschenkel 16, wobei zwischen den einzelnen Kontaktlamellen 32, 34 jeweils eine gleich breite Trennfuge 33 angeordnet ist, in welche ein an der rechten inneren Kontaktlamelle angeordnetes Z-förmig abgewinkeltes Distanzstück hineinragt. Die Breite des Distanzstücks 31 ist entsprechend der breiten Trennfuge größer als die Trennfuge 26 zwischen den inneren Kontaktlamellen 20 des oberen Kontaktschenkels 14, an welchen sich das Distanzstück 31 abstützt, wodurch die beiden Kontaktschenkel 14, 16 zueinander auf Abstand gehalten sind und eine definierte Voröffnung der Kontaktlamellen 20, 22, 32, 34 sichergestellt ist.

Anders jedoch als die inneren Kontaktlamellen 20 des oberen Kontaktschenkels 14 sind hier die inneren Kontaktlamellen 32 mittels eines bügelartigen Quersteges 36 miteinander verbunden, um so die für eine sichere Kontaktierung eines Gegenkontaktes erforderliche Grundstabilität des Flachfeder-Kontakts zu gewährleisten. Ohne diesen Quersteg könnte die Nachgiebigkeit der einzelnen Kontaktlamellen 32, 34 dazu führen, daß eine ungewollte Trennung der Verbindungsteile, nämlich Flachfeder-Kontakt 10 und Gegenkontakt, auftritt, was unbedingt sicher ausgeschlossen werden muß.

Die Dicke und die Breite des Quersteges, also sein Querschnitt, bestimmen die Durchbiegung der inneren Kontaktlamellen 32 des unteren Kontaktschenkels 16, das heißt je geringer der Querschnitt ist, um so flexibler ist die Anordnung der Kontaktlamellen 32.

Auch die Kontaktlamellen 32, 34 des unteren Kontaktschenkels 16 sind jeweils mit Auswölbungen 38 versehen, die sowohl in gleicher Weise ausgebildet sind wie die Auswölbungen 28 am oberen Kontaktschenkel 14, nämlich ebenfalls vorzugsweise kalottenförmig, als auch lageentsprechend angeordnet, wie insbesondere aus dem Teilschnitt gemäß Fig. 3 an der Schnittlinie an der rechten inneren Kontaktlamelle 32 hervorgeht.

Die Auswölbungen erfüllen neben der sicheren Kontaktierung noch einen weiteren Zweck, der mit der Erfindung verfolgt wird. Aufgrund des durch die Auswölbungen erzeugten Abstandes der Kontaktschenkel 14, 16 zueinander wird eine Voröffnung der Kontaktschenkel 14, 16 bewirkt, welche das Einstecken eines Gegenkontaktes erleichtert ohne daß die Kontaktkraft der Kontaktschenkel 14, 16 und damit die Kontaktierungssicherheit hierdurch verringert ist.

In Fig. 4 schließlich ist ein messerartiger Steckkontakt 40 gezeigt, der als Gegenkontakt zum Einstecken in den erfindungsgemäßen Flachfeder-Kontakt 10 vorgesehen sein kann. Dabei ist in Fig. 4a eine Draufsicht auf den Messerkontakt 40 dargestellt; während Fig. 4b einen Querschnitt durch den Messerkontakt 40 entlang Schnittlinie IV-IV zeigt.

Der Messerkontakt gemäß Fig. 4a besitzt zwei Kontaktmesser 42, deren Stirnkante angeschrägt ist, um so ein erleichtertes Einstecken in den Flachfeder-Kontakt 10 zu ermöglichen. Zwischen den Kontaktmessern 42 ist ebenfalls eine Trennfuge 44 vorgesehen. Im Zusammenwirken mit den Kontaktlamellen 20, 22, 32, 34 sowie den Distanzstücken 30 des Flachfeder-Kontakts wird für das Kontaktmesser 40 eine Vorzentrierung bewirkt.

Vorzugsweise sind die Kontaktmesser quer zur Walzrichtung des betreffenden Flacherzeugnisses, zum Beispiel Blech, herausgeschnitten. An den Längsseiten des Kontaktmessers können Rastnasen 46 angeformt sein, welche der Befestigung der Kontaktmesser 40 in einem Isoliergehäuse dienen.

Die Kontaktmesser sind wie der Flachfeder-Kontakt ebenfalls aus elektrisch leitendem Material gefertigt, wobei die Kontaktierungsflächen vorzugsweise jeweils mit einer Beschichtung aus Edelmetall, zum Beispiel Gold oder Zinn, versehen sein können.

In Fig. 5 ist ein Teillängsschnitt durch die erfindungsgemäße Kontaktfeder 10 entlang der Schnittlinie V-V in Fig. 1 gezeigt, in welcher das mittlere Distanzstück 31, das etwa Z-förmig von der Kontaktlamelle 32 abgewinkelt ist, im Längsschnitt zu erkennen ist. Zwischen den beiden Kontaktschenkeln 14, 16 besteht ein Abstand, der die erfindungsgemäße Voröffnung 15 darstellt.

Während der erste Schenkel des Z-förmigen Distanzstücks 31 quasi parallel zur Kontaktlamelle 32 an dieser anschließt, liegt der über einen schräglaufenden Steg mit dem ersten Schenkel verbundene zweite Schenkel im Abstand hierzu an der gegenüber befindlichen Kontaktlamelle 20 an. Anhand dieser Darstellung wird die Einrichtung der erfindungsgemäßen Voröffnung 15 der Kontaktschenkel 14, 16 deutlich.

Eine weitere Aufgabe, welche dem mittleren Distanzstück 31 zukommt, betrifft die Führung und Einschubbegrenzung des jeweiligen Gegenkontaktes, wie er in Fig. 4a in Draufsicht gezeigt ist. Das mittlere Distanzstück 31 dient hierbei sowohl als Zentrierung, indem es in den im Gegenkontakt mittig eingeformten Längsschlitz 44 eingreift und gleichzeitig durch Anlage am Schlitzgrund das weitere Einführen verhindert.

Mit der vorstehend beschriebenen Ausgestaltung des erfindungsgemäßen Flachfeder-Steckkontakts 10 mit flexibel angeordneten Kontaktlamellen 20, 22, 32, 34 mit daran vorgesehenen Auswölbungen 28, 38 ist einerseits eine für ein leichtes Einstecken des Gegenkontaktes ausreichende Voröffnung gewährleistet bei gleichzeitiger Hinterstecksicherheit.

Die mittlere Voröffnung der verbundenen Innenlamellen 32 des unteren Kontaktschenkels 16 führt zum Abheben der getrennten Kontaktlamellen des oberen Kontaktschenkels 14. Auch ist durch die gekrümmte Ausbildung des vorderen Quersteges 36 der inneren Kontaktlamellen 32 des unteren Kontaktschenkels 16 dessen Breite quasi variabel, so daß auch Kontaktmesser mit größeren Maßtoleranzen als seither zur Verwendung als Gegenkontakt kommen können.

Die vorgesehenen Auswölbungen 28, 38 gewährleisten definierte Auflagepunkte an den jeweiligen Prägestellen, das heißt an den jeweiligen Kontaktstellen.

Durch die Voröffnung erfolgt ferner eine Vorzentrierung des eingeführten Gegenkontaktes, da die Zentrierung nicht über die Spitzen des Kontaktmessers sondern über dessen Flanken erfolgt, welche als Auflageflächen dienen.
Dies erhöht die Einsetz- und Verwendbarkeit des erfindungsgemäßen Flachfeder-Kontakts 10.

Vorteilhafterweise können die äußeren Kontaktlamellen 22, 34 größer sein als die inneren Kontaktlamellen 20, 32, während die Trennfugen 28, 33 unverändert sind. Ferner kann es bei entsprechend breiten Flachfeder-Kontakten vorteilhaft sein, statt der zuvor beschriebenen Ausführungsform mehr als je zwei innere und zwei äußere Kontaktlamellen 20, 22, 32, 34 vorzusehen, die jeweils mit Auswölbungen versehen sind und hierdurch die gewünschte Flexibilität erhalten, die einerseits für die leichte Handhabung und andererseits für die sichere Kontaktierung als erfindungsgemäßer Vorteil zu sehen ist. Damit ist praktisch jede erforderliche Breite von Steckkontakten ohne Verlust an Stecksicherheit zu realisieren.

### Bezugszeichenliste

- 10: Flachfeder-Kontakt
- 12: Steckkontaktgehäuse
- 14: oberer Kontaktschenkel
- 15: Aufnahmelippe
- 16: unterer Kontaktschenkel
- 18: Aufnahmemittel
- 20: innere untere Kontaktlamellen
- 22: äußere untere Kontaktlamellen
- 24: Quersteg
- 26: Trennfuge
- 28: Auswölbung
- 30: Distanzstück
- 31: Distanzstück
- 32: innere obere Kontaktlamellen
- 33: Trennfuge
- 34: äußere obere Kontaktlamellen
- 36: Quersteg
- 38: Auswölbung
- 40: Messerkontakt
- 42: Kontaktmesser
- 44: Trennfuge
- 46: Rastnasen

## Patentansprüche

1. Flachfeder-Kontakt (10) mit einem kastenförmigen Steckkontaktgehäuse (12) mit einer aus lamellenförmigen oberen und unteren Kontaktschenkeln (14, 16) gebildeten Grundfeder, welche Kontaktschenkel (14, 16) am Steckkontaktgehäuse (12) im Abstand zueinander gegenüberliegend angeordnet und sich mit ihren zueinander konvergierend ausgebildeten, mit Aufnahmelippen (15) versehenen freien Enden federnd aneinander beziehungsweise an einen dazwischen eingeführten Messerkontakt anlegen, sowie mit einer Überfeder und mit Aufnahmemitteln (18) für anzuschließende elektrische Leiter,
dadurch gekennzeichnet,
daß wenigstens einer der beiden Kontaktschenkel (14, 16) an den einander gegenüberliegenden Kontaktlamellen (20, 22, 32, 34) angeformte Distanzstücke (30, 31) aufweist, welche sich jeweils am gegenüberliegenden Kontaktschenkel (14, 16) mit Abstand abstützen.

2. Flachfeder-Kontakt nach Anspruch 1, dadurch gekennzeichnet, daß wenigstens zwei äußere Distanzstücke (30) und ein mittleres Distanzstück (31) vorgesehen sind.

3. Flachfeder-Kontakt nach Anspruch 1 oder 2, dadurch gekennzeichnet, daß die Kontaktschenkel (14, 16) entsprechend der Höhe der Distanzstücke (30, 31) auf Abstand gehalten sind, vorzugsweise zwischen 0,25 und 0,6 mm, insbesondere auf einen Abstand von 0,43 mm.

4. Flachfeder-Kontakt nach einem der vorherigen Ansprüche, dadurch gekennzeichnet, daß die oberen und/oder unteren Kontaktschenkel (14, 16) mit örtlichen Auswölbungen (28, 38) versehen sind.

5. Flachfeder-Kontakt nach einem der vorherigen Ansprüche, dadurch gekennzeichnet, daß je Kontaktschenkel (14, 16) wenigstens vier, nämlich zwei mittlere und zwei äußere Kontaktlamellen (20, 22, 32, 34) vorgesehen sind, zwischen denen jeweils Trennfugen (26, 27, 33) vorgesehen sind.

6. Flachfeder-Kontakt nach Anspruch 5, dadurch gekennzeichnet, daß die Fugenbreite der Trennfuge (26) zwischen den mittleren Kontaktlamellen (20) des oberen Kontaktschenkels (14) geringer ist als die jeweilige Fugenbreite der Trennfuge (27) zwischen den mittleren Kontaktlamellen (20) und den äußeren Kontaktlamellen (22) des oberen Kontaktschenkels (14).

7. Flachfeder-Kontakt nach Anspruch 5 oder 6, dadurch gekennzeichnet, daß jede Kontaktlamelle (32, 34) des unteren Kontaktschenkels (16) durch einen Verbindungssteg (36) mit einer benachbarten Kontaktlamelle (32, 34) verbunden ist.

8. Flachfeder-Kontakt nach Anspruch 7, dadurch gekennzeichnet, daß der Verbindungssteg (36) jeweils am Ende der Kontaktlamellen (32, 34) angeordnet ist.

9. Flachfeder-Kontakt nach Anspruch 8, dadurch gekennzeichnet, daß der Verbindungssteg (36) der mittleren Kontaktlamellen (32) der unteren Kontaktschenkel (16) mit der steckseitigen Stirnkante der Kontaktlamellen (32, 34) abschließt.

10. Flachfeder-Kontakt nach Anspruch 7, dadurch gekennzeichnet, daß der Verbindungssteg (36) der mittleren Kontaktlamellen (32) der unteren Kontaktschenkel (16) bogenförmig gekrümmt ist .

11. Flachfeder-Kontakt nach einem der vorherigen Ansprüche, dadurch gekennzeichnet, daß an den äußeren Kontaktlamellen (22, 34) der oberen und/oder der unteren Kontaktschenkel (14, 16) Distanzstücke (30) angeformt sind, welche an der von den Kontaktlamellen (20, 22, 32, 34) gebildeten Kontaktfläche jeweils zur Seite hin einen Anschlag für Gegenkontaktstücke bilden.

12. Flachfeder-Kontakt nach einem der vorherigen Ansprüche, dadurch gekennzeichnet, daß der Flachfeder-Kontakt (10) als Stanzbiegeteil aus elektrisch leitfähigem Flachmaterial gefertigt ist.

13. Flachfeder-Kontakt nach einem der vorherigen Ansprüche, dadurch gekennzeichnet, daß die äußeren Kontaktlamellen jeweils einstückig mit dem kastenförmigen Steckkontaktgehäuse verbunden sind.

14. Flachfeder-Kontakt nach einem der vorherigen Ansprüche, dadurch gekennzeichnet, daß der Abstand zwischen den Kontaktschenkeln (14, 16) von Seitenwänden des Steckkontaktgehäuses (12) überbrückt ist.
